# EUROPÄISCHE PATENTSCHRIFT

(11) **EP 1 052 157 B1**
(45) Veröffentlichungstag und Bekanntmachung des Hinweises auf die Patenterteilung: **03.03.2004**
(21) Anmeldenummer: 00109878.9
(22) Anmeldetag: 10.05.2000
(51) Int. Cl.: B61G 5/10, B61G 5/06

(54) **Elektrokupplung für eine automatische Zugkupplung**
Electrical connecting device for automatic railway couplings
Dispositif de connexion électrique pour attelages automatiques des véhicules ferroviaires

(30) Priorität: 10.05.1999 DE 19921611
(43) Veröffentlichungstag der Anmeldung: 15.11.2000
(62) Teilanmeldung aus: 03018090.5
(73) Patentinhaber: KNORR-BREMSE Systeme für Schienenfahrzeuge GmbH, 80809 München (DE)
(72) Erfinder: Czink, Othmar, 85716 Unterschleissheim (DE)
(74) Vertreter: Sawodny, Michael-Wolfgang, Dr. Dipl.-Phys.

(56) Entgegenhaltungen:
- DE-A- 1 605 207
- DE-A- 1 810 339
- DE-A- 1 903 317
- DE-A- 2 008 840
- DE-A- 2 008 869
- DE-A- 2 214 809
- DE-A- 2 923 224
- DE-A- 4 105 970
- GB-A- 1 255 216
- US-A- 5 865 329

## Beschreibung

Die Erfindung betrifft eine automatische Zugkupplung mit einer Elektrokuppeleinrichtung sowie ein Kuppel- und Löseverfahren für die automatische Zugkupplung.

Automatische Zugkupplungen ermöglichen das automatisierte Verbinden zweier Schienenfahrzeuge, wobei im gekuppelten Zustand zwei derartige Kupplungen eine starre Verbindung zwischen den Fahrzeugen herstellen.

Automatische Zugkupplungen sind in den nachfolgenden Artikeln eingehend beschrieben:
- Peter Nolle, Hans Friedrich "Die automatische Kupplung in Europa", ETR Eisenbahntechnische Rundschau, Heft 4/92
- Adolf Felsing, Eberhardt Hoffmann "Die automatische Zugkupplung - Stand der Entwicklung und Versuchsprogramm", ETR Eisenbahntechnische Rundschau, Heft 4/95.

Wenn Luftleitungen und elektrische Leitungen automatisch mitgekuppelt werden, so spricht man von vollautomatischen Zugkupplungen.

Bei der aus A. Felsing, E. Hoffmann "Die automatische Zugkupplung - Stand der Entwicklung und Versuchsprogramm", ETR Eisenbahntechnische Rundschau, Heft 4/95 in Bild 2 bekanntgewordenen automatischen Zugkupplung, war die Elektrokupplung noch als separate Kupplung ausgebildet, die nach Kuppeln der Kupplungskörper manuell verbunden wurde.

Aus der EP 05 01 244 ist eine automatische Zugkupplung bekanntgeworden, umfassend einen Kupplungskopf sowie eine Leitungskupplung mit vomstehendem, elastisch rückdrückbarem und im Kupplungszustand pneumatisch nach vorne, in Andrückrichtung an einen Gegenleitungskupplungskopf, belasteten Leitungskupplungskopf.

Die DE 43 10 741 zeigt eine automatische Zugkupplung mit einem Kupplungskörper und einer Elektrokupplung, die nachträglich, d.h. nach Beendigung des mechanischen Kuppelns, gekuppelt wird. Eine derartige Kupplung muß bis auf den Ausgleich gewisser Querspiele zwischen den mechanischen Kupplungen nur in Längsrichtung bewegt werden.

Des weiteren ist die aus der DE 43 10 741 bekannte Elektrokupplung derart ausgestaltet, daß die Elektrokupplung vor dem mechanischen Entkuppeln gelöst wird, so daß durch die von der mechanischen Kupplung erzwungenen Querbewegungen die Längsführung der Elektrokupplung nicht beschädigt wird.

Aus der DE 15 63 964 ist eine Elektrokuppeleinrichtung bekanntgeworden mit zwei zusammenfahrbaren Kupplungshälften, die mit aus den Gehäusehälften ausschiebbaren Schaltstangen ausgerüstet sind. Nach Zentrierung der Kupplungshälften werden diese mit Hilfe der Schaltstangen und Kolbenantrieben miteinander elektrisch verbunden.

Nachteilig an den Elektrokuppeleinrichtungen gemäß dem Stand der Technik ist unter anderem, daß das Kuppeln der Leitungselemente bzw. der Elektrokupplung entweder mechanisch erfolgen muß oder aber nach Abschluß des mechanischen Kuppelvorganges.

Ein weiterer Nachteil der Elektrokuppeleinrichtung gemäß dem Stand der Technik besteht darin, daß die Kupplungen oft störanfällig sind, da sie Temperatur- und Umwelteinflüssen ungeschützt ausgesetzt sind.

Aufgabe der Erfindung ist es somit, eine Elektrokuppeleinrichtung für eine automatische Zugkupplung anzugeben, mit der die Nachteile des Standes der Technik vermieden werden können, insbesondere soll zum einen ein sicheres und automatisiertes Kuppeln der Elektrokupplung gleichzeitig mit dem mechanischen Kuppeln ermöglicht werden, andererseits soll die Elektrokupplung sowohl in der gekuppelten wie in der ungekuppelten Stellung einen ausreichenden Schutz gegen Witterungs- und Umwelteinflüsse aufweisen.

Erfindungsgemäß wird diese Aufgabe in einer ersten Ausführungsform dadurch gelöst, daß die Zentriervorrichtung der Elektrokuppeleinrichtung eine Betätigungseinrichtung mit Mitteln wenigstens zur Betätigung einer Schutzplatte umfaßt, wobei die Schutzplatte derart an der Zentriereinrichtung angeordnet ist, daß sie mit Hilfe der Betätigungseinrichtung aus einer ersten Stellung in der die Steckkontakteinrichtungen der Elektrokupplung abgedeckt sind, in eine zweite Stellung, in der die Steckkontakteinrichtungen der Elektrokupplung freigegeben sind, verbracht werden kann, wenn die Arretiervorrichtungen der miteinander kuppelnden Zentriervorrichtungen ineinander einrasten.

In einer Fortbildung der Erfindung ist vorgesehen, daß die Betätigungseinrichtung neben den Mitteln zum Betätigen der Schutzplatte Mittel zum Verschieben der Vielzahl von Steckkontakteinrichtungen der elektrischen Kupplung umfaßt. In einer besonders vorteilhaften Ausgestaltung ist vorgesehen, daß die Mittel zum Betätigen der Schutzplatte bzw. der Vor- und Rückbewegung der Steckkontakteinrichtungen einen Antriebshebel umfassen.

In einer besonders vorteilhaften Ausgestaltung der Erfindung ist vorgesehen, daß die Mittel zum Betätigen wenigstens der Schutzplatte, insbesondere der Antriebshebel, eine Rückholfeder bzw. Vordrückfeder umfassen, so daß der Antriebshebel beim Lösen einer Kupplung selbsttätig in eine kuppelbereite Stellung zurückverbracht wird.

Vorteilhafterweise ist vorgesehen, daß der Antriebshebel zum Betätigen der Schutzplatte und der Steckkontaktstifte je eine Verzahnung aufweist, die mit den jeweils zu betätigenden Bauteilen in Eingriff steht.

Besonders vorteilhaft ist es, wenn diese beiden Verzahnungen am Antriebshebel derart angeordnet sind, daß bei einem Kuppelvorgang der Elektrokuppeleinrichtung zunächst die Schutzplatte aus einer ersten in eine zweite Position, in der die Steckkontakteinrichtungen freigegeben werden, verbracht wird und anschließend die freigegebenen Steckkontakteinrichtungen aus einem zurückgezogenen in einen kuppelbereiten Zustand verschoben werden. Ein Verfahren der Steckkontakteinrichtungen zusammen mit der Schutzplatte ist insbesondere bei Ausbildung der Steckkontakte als Stift und Buchse vorteilhaft.

Um eine noch sicherere Abdichtung gegen Umwelteinflüße, insbesondere Feuchtigkeit und Nässe zu bieten, ist vorgesehen, daß die Elektrokupplung ein Dichtelement, vorzugsweise in Form eine Dichtringes bzw. einer Dichtlippe aufweist. Das Dichtelement bzw. die Dichtlippe der Elektrokupplung ist besonders bevorzugt im Bereich der Steckkontakteinrichtungen angeordnet, derart, daß, wenn die Schutzplatte die Steckkontakte überdeckt, eine Dichtung zwischen Schutzplatte und der Aufnahme für die Steckkontakteinrichtungen ausgebildet werden und im freigegebenen Zustand eine Dichtung zwischen den Steckkontaktverbindungen selbst und der Aufnahme besteht. Die elektrische Kupplung ist durch eine derartige Anordnung sowohl im gekuppelten wie im entkuppelten Zustand relativ staub- und wasserdicht abgeschlossen. Um Kondenswasser zu vermeiden, ist eine Abflußöffnung für Kondenswasser vorgesehen.

Durch die Ausgestaltung der erfindungsgemäßen Elektrokuppeleinrichtung mit einer automatisch beim Kuppeln in zwei Positionen verbringbaren Schutzplatte sowie Steckkontakteinrichtungen, die erst beim Kuppelvorgang in eine vorgeschobene Position verbracht werden, werden die Risiken für einen elektrischen Schlag, den ein Rangierarbeiter erleiden kann, weitgehend ausgeschlossen und die Kupplung vor Witterungseinflüssen wie auch vor mechanischen Stößen auf die Kupplungsseite sicher geschützt.

Um eine ausreichende Redundanz sowie eine hohe Zuverlässigkeit eines ununterbrochenen Stromflußes zu gewährleisten, ist mit Vorteil vorgesehen, daß die Kupplung über eine Vielzahl von Steckkontakteinrichtungen, insbesondere zwei mal acht Steckkontakteinrichtungen verfügt, ohne hierauf beschränkt zu sein. Um unabhängig davon wie ein zu kuppelnder Wagen im Zug steht, ein Kuppeln ständig zu ermöglichen, ist mit Vorteil vorgesehen, die Elektrokupplung symmetrisch auszulegen, das heißt, mit 50 % Steckerstiften und 50 % Steckerhülsen.

Besonders bevorzugt ist es, wenn sämtliche Steckerstifte bzw. Steckerhülsen von gleicher Größe sind, womit gleich große Kontakte zur Verfügung gestellt werden und einen guten Stromdurchgang sowohl für Höchstströme wie auch die Zug-/Bussignale zur Verfügung stellt.

Insbesondere ist die Elektrokupplung derart ausgestaltet, daß die in UIC Mb 541-5 bestimmten elektrischen Funktionen mit der Ausnahme des Notsignales realisiert werden können.

In einer bevorzugten Ausführungsform einer Elektrokupplung mit Schutzplatte sind die Steckkontakteinrichtungen als Messerkontakte ausgeführt.

Beim Einsatz von Messerkontakten anstelle von Stift- und Buchsenkontakte, braucht eine parallele Zuführung in der Achse, wie bei Stift und Buchse notwendig, nicht berücksichtigt werden. Des weiteren entfällt ein Antrieb für die Messerkontakte.

Sind nur wenige Messerkontaktstellen vorgesehen, so läßt sich der Antriebshebel mit der Schutzplatte zusammenfassen. In einer derartigen Ausführungsform wird die Schutzplatte so ausgebildet, daß diese nur von der Schutzplatte der Gegenkupplung geöffnet werden kann.

In einer Ausführungsform der Erfindung wird auf die Schutzplatte verzichtet und die Kontakteinrichtungen in der ungekuppelten Stellung in einer Ausnehmung der Zentriervorrichtung versenkt geschützt.

Beim Kuppeln werden die Kontakteinrichtungen in die Kuppelebene geschwenkt.

Die bevorzugt als Seitenkontakte ausgebildeten Kontakteinrichtungen werden beispielsweise mit Federkraft an den Zentrierrahmen gedrückt und blank gerieben. Beim Trennen wiederholt sich der Vorgang. Durch das Blankreiben wird die Kontaktsicherheit der Elektrokupplungen dieser Ausführungsform erhöht. Bildet man in einer vorteilhaften Ausgestaltung den Antriebshebel der Elektrokupplung als Schwenkhebel aus, so wird durch die Trägheitskraft der Fassung beim Auflaufstoß die Fassung in Richtung Kuppelebene geschleudert. Des weiteren wirkt die Impulskraft der Gegenkuppung auf den Antriebshebel formschlüssig in die Kuppelrichtung. Damit wird auch bei Vereisung oder starker Verschmutzung die Fassung losgebrochen und die Kuppelsicherheit erhöht.

Ordnet man in einer Weiterbildung der Erfindung die Federlagerung im Antriebshebel derart an, daß beim Auflaufstoß die Vordrückfedern die Fassung beim Einlaufen in die Kuppelebene abgefedert und bei Bedarf die Fassung zusätzlich gedämpft werden kann, so wird die Zentrier- und Kuppelsicherheit erhöht.

Durch eine Anordnung des Federlagers am Antriebshebel und an der Fassung im Zentrierrahmen wird die Vordrückfeder für den Zentrierrahmen gleichzeitig als Rückholfeder für die Fassung genutzt. Dadurch werden in einer besonderen Ausgestaltung gleichbleibende Kraftverhältnisse der Vordrückkraft, der Verhakungskraft, der Rückholkraft und der Abfederkraft erreicht. Federkraftoleranzen durch eine zusätzliche Rückholfeder werden vermieden und die Kuppel- und Trennsicherheit erhöht.

In einer besonderen Ausgestaltung der dritten Ausführungsform der Erfindung sind die Kontakteinrichtungen als Seitensteckkontakteinrichtungen ausgebildet.

Auftretender Verschleiß an den blankgeriebenen Seitensteckkontakten bzw. an der gegenüberliegenden Zentrierrahmenkontur wird kontinuierlich durch die Steckerfeder bis zu ca. 2 mm Abrieb ausgeglichen, da Seitenstecker mit einem Vorlauf von ca. 2,5 mm ausgeführt werden können. Durch die Anordnung von Schwenklagern an der Federlagerung, Fassungslagerung und Antriebshebellagerung, wird bei der dritten Ausführungsform der Erfindung eine große Leichtgängigkeit und Robustheit erreicht.

Eine Ausgestaltung mit Seitenkontakten reduziert die Reibkraft gegenüber Messerkontakten bzw. Stift und Buchse wesentlich. Ein weiterer Vorteil liegt darin, daß die Seitenkontakte als Gleichbauteile ausführbar sind. In einer Weiterbildung der dritten Ausführungsform der Erfindung dichtet ein Dichtring die Kontakte im gekuppelten und ungekuppelten Zustand relativ wasserdicht und staubdicht ab.

Die Fassungen mit dem Dichtring haben im gekuppelten Zustand eine Neigung von ca. 6°.

Besonders vorteilhaft ist es, wenn die Zentriervorrichtung der Elektrokupplungseinrichtung einen Führungsrahmen sowie eine Höhen- und Selbstzentriereinrichtung aufweist, so daß die Elektrokupplungen zweier aufeinenander auflaufender Zugkupplungen selbsttätig zentriert werden, ohne daß die beiden Elektrokupplungen miteinander in Berührung kommen.

Vorteilhafterweise wird die Höhen- und Seitenzentrierung mit Hilfe einer Prallfläche erreicht, wobei die Prallfläche einen ersten, einen zweiten sowie einen dritten Abschnitt aufweist und die Prallflächen des ersten und dritten Abschnittes parallel versetzt zueinander verlaufen und die Prallflächen des zweiten Abschnittes mit der Prallfläche des ersten bzw. dritten Abschnittes einen Winkel 0 < α < 90° einschließen.

Es hat sich herausgestellt, daß der Winkel α , den die Prallfläche des zweiten Abschnittes mit der des ersten bzw. dritten Abschnittes einschließt, vorzugsweise im Bereich 30 < α < 45° liegt. Besonders bevorzugt ist eine Anordnung unter einem Winkel α = 45° .

In einer vorteilhaften Ausführungsform ist die Prallfläche Teil eines Prallrahmens, der von einem Führungsrahmen der Zentriervorrichtung geführt wird. Eine ausreichende Beweglichkeit der Prallfläche sowie ein Schutz der Elektrokupplung vor Beschädigungen beim Kuppelvorgang wird dadurch erreicht, daß die Zentriervorrichtung eine Lenkeranordnung mit einer Vordrückeinrichtung umfaßt, die derart ausgestaltet ist, daß die Prallfläche vor dem Kuppeln in kuppelbereiter Stellung mit einem Vorlauf vor der Kupplungsebene der Elektrokupplung gehalten wird.

Besonders bevorzugt beträgt dieser Vorlauf 10 bis 60 mm.

Vorteilhafterweise wird eine Verzögerungseinrichtung vorgesehen, die derart ausgestaltet ist, daß sie Auflaufkräfte, die beim Auflaufen der Prallflächen der Elektrokupplung entstehen, verzögern.

Um eine ausreichende Beweglichkeit der gekuppelten Elektrokupplung zu gewährleisten und gleichzeitig eine sichere Verbindung in gekuppeltem Zustand, ist mit Vorteil vorgesehen, daß die Arretier- und Löseeinrichtung mindestens einen Vorsprung sowie mindestens eine Hinterschneidung umfaßt.

Um zu verhindern, daß die Prallrahmen beim Zentriervorgang zweier aufeinander auflaufender Elektrokupplungen übereinandergeschoben werden, ohne zu verhaken, ist mit Vorteil vorgesehen, daß die Arretier- und Löseeinrichtung des weiteren einen Fanghaken aufweist.

Ein derartiges Übereinanderschieben tritt dann auf, wenn bei hohen Auflaufgeschwindigkeiten durch den auftretenden Impuls der Prallrahmen sehr weit zurückgedrückt wurde, andererseits aber die automatische Zugkupplung den Zentriervorgang weiter ausgeführt hat, so daß die seitliche Verschiebung in Verhakungsrichtungfortgesetzt wurde, bevor die Druckfeder den Prallrahmen wieder in Kuppelrichtung drängen konnte.

Durch den vorlaufenden Fanghaken wird in derartigen Betriebssituationen die Fortsetzung der seitlichen Verschiebung unterbunden.

Des weiteren dient der Fanghaken dazu, daß bei vereister Kupplung ein mehrfaches Auflaufen sowie nach Abtauen der Eisschicht ein nachträgliches Einrasten bei gekuppelter automatischer Zugkupplung zu ermöglichen.

Besonders bevorzugt ist eine Ausgestaltung der Erfindung, bei der die Zentriervorrichtung, der Elektrokuppeleinrichtung unter einem Winkel β gegenüber der Wagenachse angeordnet ist. Vorzugsweise liegt dieser Winkel im Bereich 20 < β < 40°. Neben der Zentriervorrichtung sowie der automatischen Zugkupplung, umfassend eine derartige Vorrichtung, gibt die Erfindung auch ein Kupplungs- und ein Löseverfahren für die Elektrokupplungseinrichtung wie zuvor beschreiben, an.

Bei dem erfindungsgemäßen Verfahren zum Kuppeln laufen zunächst die Prallflächen der Zentriervorrichtungen aufeinander auf und gleiten aufeinander ab, bis die Arretiervorrichtungen der miteinander zu kuppelnden Zentriervorrichtungen ineinander einrasten. Beim Einrasten der Arretiervorrichtungen betätigen die Zentriereinrichtungen den Antriebshebel zur Betätigung der Schutzplatte, wodurch die Schutzplatte aus einer ersten Position in eine zweite Position verbracht wird. In der zweiten Position ist die Schutzplatte derart angeordnet, daß die in der ersten Position durch die Schutzplatte abgedeckten Steckkontakteinrichtungen freigegeben werden.

Durch weiteres Zurückdrängen des Antriebshebels werden nach Freigabe der Steckkontakteinrichtungen durch die Schutzplatte diese aus einer zurückgezogenen Stellung in eine kuppelbereite zweite Position verbracht.

Neben dem Verfahren zum Kuppeln stellt die Erfindung auch ein Verfahren zum Lösen einer derartigen automatischen Zugkupplung zur Verfügung. Beim Löseverfahren werden die Zentriereinrichtungen der beiden Elektrokuppeleinrichtungen auseinander herausgefädelt. Aufgrund der rücktreibenden Kraft der Rückholfeder wird der Antriebshebel in seine kuppelbereite Ausgangsstellung gedrängt. Hierdurch werden zunächst die Steckkontaktverbindungen in eine zurückgezogene Position verbracht und sodann die Schutzplatte in eine Stellung, in der die Steckkontaktverbindungen abgedeckt werden.

Die Erfindung soll nachfolgend anhand der Ausführungsbeispiele beispielhaft beschrieben werden.

Es zeigen:
- Figuren 1a bis 1e:: Ansicht einer ersten erfindungsgemäßen Ausführungsform einer Elektrokuppeleinrichtung mit Mitteln zum Betätigen der Schutzplatte sowie Mitteln zum Verfahren der elektrischen Steckkontakte
- Figur 2:: Aufeinanderlaufen zweier erfindungsgemäßer Elektrokuppeleinrichtungen gemäß Fig. 1 mit Antriebshebel in kuppelbereiter Stellung
- Figur 3:: Zwei Elektrokuppeleinrichtungen gemäß Fig. 1 mit Antriebshebel in gekuppelter Stellung
- Figur 4:: Vorderansicht einer ersten erfindungsgemäßen Ausführungsform einer Elektrokupplung
- Figuren 5a bis 5b:: Detaildarstellung der Schutzplatte sowie der verfahrbaren Steckkontakteinrichtungen vor und nach dem Kuppeln.
- Figur 6:: Draufsicht auf eine zweite Ausführungsform einer Elektrokupplung mit Messerkontakten.
- Figur 7:: Vorderansicht einer Ausführungsform gemäß Figur 6 mit Messerkontakten.
- Figuren 8a bis 8b:: Kuppelvorgang einer dritten Ausführungsform einer Elektrokupplung mit Seitenkontakten.
- Figur 9:: Detailansicht eines Seitenkontaktes.
- Figur 10:: Detailansicht zweier Elektrokupplungen mit Seitenkkontakt in kuppelbereiter Stellung.

In den Figuren 1a bis 1e ist eine erste Ausführungsform einer erfindungsgemäßer Elektrokuppeleinrichtung 1 in der Draufsicht nochmals detaillierter dargestellt. Figur 1a zeigt eine Gesamtübersicht der Elektrokuppeleinrichtung . Die Zentriervorrichtung 10 umfaßt einen Führungsrahmen 20, der über nicht dargestellte Verbindungsstellen mit dem mechanischen Kupplungskopf 3 verbunden ist. Im Führungsrahmen 20 stützt sich Vordrückfeder 22 ab, die wiederum über eine Lenkeranordnung 24 sowie eine nicht dargestellte Verzögerungsfeder den Prallrahmen 28 abstützen. Der Prallrahmen 28 wiederum weist eine Prallfläche 30 auf, die in die vorliegenden drei Abschnitte unterteilt ist, einen ersten Abschnitt 32, einen zweiten Abschnitt 34 sowie einen dritten Abschnitt 36. Erster und dritter Abschnitt 32, 36 verlaufen parallel zueinander. Die Prallfläche des zweiten Abschnittes 34 schließt einen Winkel α sowohl mit der Fläche des ersten Abschnittes 32 wie mit der Fläche des dritten Abschnittes 36 ein. Der Winkel α , unter dem die Fläche im mittleren Bereich gegenüber der des ersten bzw. dritten Bereiches geneigt ist, kann jeden Winkel größer als 0 und kleiner als 90° einnehmen, bevorzugt liegt er im Bereich zwischen 30 und 60.

Deutlich zu erkennen auch die Aufnahmeeinrichtung 40 für den zentralen, d.h. mittleren Bereich der Elektrokupplung. Die Aufnahmeeinrichtung 40 umfaßt des weiteren eine Fangeinrichtung 50 mit einem Fangarm 52, einer Hinterschneidung 54 sowie einem Vorsprung 56.

Durch die Vordrückfeder 22 wird der Prallrahmen 28 im nicht gekuppelten Zustand in eine Vorlaufstellung vor die Kuppelebene 60 gebracht. Hierdurch wird garantiert, daß bei Auflaufen der Gegenkupplung die Elektrokupplung nicht mit der Elektrokupplung der Gegenkupplung in Kontakt kommt, bevor der mechanische Kupplungsvorgang abgeschlossen ist. Eine Beschädigung wird so vermieden.

Des weiteren umfaßt die erfindungsgemäße Elektrokuppeleinrichtung wie in Fig. 1a dargestellt, einen Antriebshebel 100 zur Betätigung sowohl der Schutzplatte 102 wie der als Elektrostecker 104 ausgebildeten Steckkontakteinrichtungen beim Kuppelvorgang.

Die einzelnen für die erfindungsgemäße Betätigungsvorrichtung entscheidenden Bauteile sind in den Figuren 1b - 1e nochmals näher dargestellt.

So zeigt Figur 1b die Lenkeranordnung 24.

In Figur 1c ist detailliert der Antriebshebel 100 dargestellt. Der Antriebshebel 100 umfaßt einen Hebelarm 110, auf dem die auflaufende Gegenkupplung eine Kraft ausübt, so daß der Hebelarm 110 in die eingezeichnete Pfeilrichtung 112 getrieben wird. Der Antriebshebel 100 dreht sich um den Drehpunkt 114, der mit dem Drehpunkt der Lenkeranordnung 24 zusammenfällt. Der Antriebshebel 100 hat bei der Ausführungsform gemäß Figur 1-55 die Aufgabe, die Schutzplatte, bei der dritten in den Figuren 8a-10 dargestellten Ausführungsform die abgesenkte Fassung für die Seitenkontakte anzutreiben.

Am Antriebshebel 100 ist eine erste Verzahnung 116 vorgesehen, die in die in Figur 1d und die Verzahnung 118 der in Figur 1d dargestellten Schutzplatte 102 eingreift und die aus einer ersten Stellung, in der die Elektrostecker 104 überdeckt werden in eine zweite Position, in der diese Stecker freigegeben werden, verbracht. Die eingezeichnete Richtung der Schutzplatte die beim Kuppeln bewegt wird, ist mit Bezugsziffer 120 gekennzeichnet.

Neben der ersten Verzahnung 116 umfaßt der in Figur 1c dargestellte Antriebshebel 100 eine zweite Verzahnung 122, die in die Verzahnung 124 der Elektrostecker 104 eingreift und diese, nachdem die Schutzplatte die Stecker freigegeben hat, aus einer zurückgezogenen Position in eine vorgeschobene Position bewegt, so daß die Stecker mit denen der Gegenkupplung verrasten können. Die Bewegungsrichtung, in der die Stecker bewegt werden, ist mit Pfeil 126 angegeben. Bei dem dargstellten Elektrostecker 104 handelt es sich um einen Stecker mit Stift 128, der in eine nicht dargestellte Buchse eines Elektrosteckers der Gegenkupplung einrasten kann.

In den Figuren 2 und 3 ist der Kupplungsvorgang näher dargestellt.

Bei Figur 2 läuft auf die Elektrokuppeleinrichtung 1 die Gegen-Elektrokuppleinrichtung 1000 auf. Die Prallflächen 30 der Zentriereinrichtung berühren sich im mittleren abgeschrägten Bereich 34 und gleiten aufeinander ab. Da die Prallflächen im mittleren Bereich 34 gerade erst zur Anlage kommen, wird der schraffiert dargestellte Antriebshebel 100 durch die Gegenkupplung in dieser Stellung noch nicht rückgetrieben. Daher ist die Schutzplatte geschlossen und der Elektrostecker 104 befindet sich in einer zurückgezogenen Stellung.

Läuft die Kupplung weiter auf, wie in Figur 3 dargestellt, wird aufgrund des Auflaufens der Gegenkupplung der Hebel 110 des Antriebshebels 100 betätigt und der gesamte Antriebshebel der in Figur 3 schraffiert dargestellt ist, in die eingezeichnete Stellung bewegt. Hierdurch wird die Schutzplatte zurückgezogen und der Elektrostecker 104 in die vorgezogene Stellung bewegt. Hierdurch kann der Stift 128 in die Buchse 130 der Steckkontakte der Gegenkupplung eingreifen. Auf diese Art und Weise wird der elektrische Kontakt zwischen den beiden Kupplungen hergestellt.

In Figur 4 ist eine Frontansicht einer erfindungsgemäßen Elektrokuppeleinrichtung eingezeigt. Deutlich zu erkennen sind die insgesamt 8 Elektrostecker 104 auf jeder Seite der Elektrokupplung. Die Elektrostecker 104 sind mit einer Abdeckplatte 102 überdeckt und werden auf diese Art und Weise gegen Beschädigungen geschützt. Die Abdeckplatte 102 wird bei Auflaufen der Gegenkupplung zurückgezogen und zwar aus der eingezeichneten Stellung, in der die Elektrostecker 104 abgedeckt werden, entlang Bewegungsrichtung 120 in die dargestellte strichpunktierte Position 132.

Hierdurch werden die Elektrostecker 104 freigegeben.

Die Figuren 5a und 5b zeigen eine Draufsicht auf die erfindungsgemäße Elektrokuppeleinrichtung und zwar Figur 5a die Elektrokuppeleinrichtung in kuppelbereiter Stellung vor Auflaufen der Gegenkupplung und Figur 5b die Kupplung in gekuppelter Stellung nach Auflaufen der Gegenkupplung.

Wie in Figur 5a deutlich zu erkennen überdeckt die Schutzplatte 102 vor Auflauf der Gegenkupplung die Elektrostecker 104. Deutlich zu erkennen auch der erfindungsgemäße Dichtungsring 140, mit dem die Elektrostecker 104 gegen die Schutzplatte 102 abgedichtet werden.

Ist die Gegenkupplung vollständig aufgelaufen, so wird durch Betätigung des Antriebshebels 100 wie in den vorausgegangenen Figuren dargestellt, die Schutzplatte 102 in die in Figur 5b eingezeichnete Position zurückgezogen. Dadurch werden die Elektrostecker 104 freigegeben. Des weiteren werden mit Hilfe des Antriebhebels die Elektrostecker aus einer zurückgezogenen Position in die in Figur 5b dargestellte vorgeschobene Position verbracht, so daß die Stifte 128 in die Buchsen 130 der jeweiligen Gegenkupplung einrasten können und auf diese Arte und Weise ein sicherer elektrischer Kontakt hergestellt wird. Deutlich zu erkennen wiederum die Dichteinrichtungen 140. Bei dem Elektrostecker mit Stift 128 dichtet die Dichtung 140 gegen die Aufnahmeöffnung ab, wohingegen die Dichtung 140 beim Stecker 104 mit Buchse 130 auf die Vorderseite aufgebracht sind, so daß hier eine Dichtung von Stift und Buchse ausgebildet wird. Durch diese Maßnahmen werden sowohl die Aufnahmeöffnungen für die Elektrostecker 104 vor dem Eindringen von Wasser und anderen Umwelteinflüßen geschützt wie die Steckverbindung selbst.

In den Figuren 6 und 7 ist eine alternative Ausführungsform für eine Elektrokuppeleinrichtung gezeigt. Diese zweite Ausführungsform umfaßt anstelle von Stecker/Buchse-Kontakten sogenannte Messerkontakte 200. Gleiche Bauteile wie in den Figuren 1 bis 5 sind mit denselben Bezugsziffern belegt. Deutlich zu erkennen in der Draufsicht in Figur 6 sind die Prallfläche 30 mit den Abschnitten 32, 34, 36, die Kupplungsebene 60, die Vordrückfeder 22, die Lenkeranordnung 24 sowie die Hinterschneidung 54 und der Vorspung 56 der Fangeinrichtung 50. Die Messerkontakte 200 werden von einer Fassung 202 aufgenommen, die mit dem Prallrahmen 28 verbunden ist, wobei der Prallrahmen 28 von der Vordrückfeder 22 und der Lenkeranordnung abgestützt wird. Der Vorteil der Verwendung von Messerkontakten 200 gegenüber Stecker/Buchse-Kontakten wie beipielsweise in der ersten Ausführungsform ist der einfachere Aufbau.

Ein weiterer Vorteil der Messerkontakte 200 ist aus Figur 7 zu erkennen.

Der Elektrostecker umfaßt in der dargestellten Ausführungsform insgesamt sechs Messerkontakte 200.1, 200.2, 200.3, 200.4, 200.5, 200.6. Die Messerkontaktstifte 200.1, 200.2, 200.3, greifen beim Auflaufen der Kupplungen in die Messerkontaktbuchsen des gegenüberliegenden Elektrosteckers, die analog zu den dargestellten Messerkontaktbuchsen 200.4, 200.5, 200.6 ausgeführt sind, ein. Die Messerkontaktbuchsen 200.4, 200.5, 200.6 umfassen je zwei Federkontaktelemente 204.1, 204.2. Beim Auflaufen der Kupplungsköpfe wird der Messerkontaktstift 200.1, 200.2, 200.3 durch die größere Öffnung 206 der gegenüberliegenden jeweiligen Messerkontaktbuchse 200.4, 200.5, 200.6 zentriert, der sichere elektrische Kontakt von Stift und Buchse wird durch die Federkontaktelmente 204.1, 204.2 gewährleistet. Die Elektrostecker verfügen somit über eine Art Selbstzentrierung, zusätzliche Zentriermittel können entfallen.

Die Figuren 8a bis 8d zeigen den Kuppelvorgang einer dritten Ausführungsform einer Elektrokupplung mit Seitenkontakten. Gleiche Bauteile wie in den vorangegangenen Figuren sind wiederum mit denselben Bezugsziffem belegt.

Im entkuppelten Zustand - wie Figur 8a dargestellt - wird mit der Vordrückfeder 22 über das Federlager der Antriebshebel 100 der dritten Ausführungsform der Erfindung in die kuppelbereite Stellung gedrückt. Der Antriebshebel 100 versenkt dabei die Fassung 302 des Elektrosteckers 304 mit den vier Seitenkontakten 306.1, 306.2, 306.3, 306.4 in den Prallrahmen 28 mit Prallfläche 30. Der Prallrahmen 28 ist in der Lagerungsbrücke 308 mit einem vorbestimmten Freiheitsgrad in den drei Achsen gelagert.

Der Prallrahmen 28 wird über das Federlager 300, den Vortriebshebel 310 und die Fassung gegen die Lagerungsbrücke 308 gedrückt und nimmt damit die kuppelbereite Lage mit einem Vorlauf von ca. 23 mm und einer seitlichen Verstellung von ca. 6 mm gegen die Verhakungsrichtung ein. Das Widerlager der Vordrückfedem 22 ist an der Lagerungsbrücke 308 angeordnet.

Die Höhen- und Winkelzentrierung des Prallrahmens 28 wird durch den angeordneten Zentrierhaken bzw. die Hinterschneidung 54 und die Zentrierfläche 30 mit den Zentrierabschnitten 32, 34, 36 des Prallrahmens 28 der gegenüberliegenden Kupplung erreicht. Der Prallrahmen 28 hat eine Einsenkung 312, damit der Antriebshebel 100 erst von der Gegenelektrokupplung betätigt wird, nachdem die Höhenzentrierung der Kupplungen zum großen Anteil abgeschlossen ist. In der in Figur 8a dargestellten Stellung sind die Kontakte versenkt und abgedichtet. Der Antriebshebel hat einen großen Sicherheitsabstand zur Gegenkupplung.

In Figur 8b ist die Höhenzentrierung zu 3/4 abgeschlossen. Der Antriebshebel läuft auf die Gegenkupplung auf und beginnt die Fassung der Seitenkontakteinrichtung in die Kupplungsebene zu treiben. Beim Eingleiten unter ca. 40° in die Verhakungs- und Kupplungsachseneinrichtung wird der Antriebshebel 100 ca. zur Hälfte des Weges zurückgedrängt und treibt dabei die Fassung 302 zum ca. halben Weganteil in die Kuppelstellung, wie in Figur 8c gezeigt. Bei der Stellung gemäß Figur 8c haben die Kontakte und Fassungen noch einen großen Sicherheitsabstand.

Von Beginn bis Ende der Verhakungsbewegung wird der Antriebshebel 100 zurückgedrängt und treibt damit die Fassung 302 in die Kupplungsebene. Die zwei Elektrokupplungen sind damit unter der Vorspannkraft der zwei Vordrückfedern in Verhakungsrichtung und Kuppelwegrichtung, wie in Figur 8d gezeigt, zusammengedrückt: Bei der in Figur 8d dargestellten Stellung ist die Verhakung bereits beendet, der Antriebshebel 100 wird aber durch die Anlaufschräge weiter angetrieben und die Fassung 302 vom Antreibshebel 100 bis in die Kuppelebene getrieben.

Die Greifweite der Zentrierung der Elektrokupplung ist so ausgelegt, daß die Toleranz des Kupplungszentrums der automatischen Zugkupplung bzw. Z-AK mit der Elektrokupplung ausgeglichen wird. Die Z-AK kann zudem um die Waggonachse einen bestimmten Verdrehwinkel einnehmen bzw. bei Wechsellast von Zug auf Druck und damit verbundenes Aufbäumen bzw. beim Kurvenfahren einen bestimmten Spreizwinkel zueinander einnehmen, während die Elektrokupplung stets unter der Vorspannkraft der Vordrückfeder 22 eine Blockeinheit bildet.

Durch die Lenkeranordnung kann die Elektrokupplung vom Horn der Gegen-Z-AK soweit zurückgedrängt werden, daß die Einlaufkonturen der Z-AK vollständig berücksichtigt werden.

Die Anordnung der Elektrokupplung mit dem Lenker und dem Zentrierrahmen ist so gestaltet, daß die Zentrierkräfte sowie der Zentrierweg der Z-AK mit der der Elektrokupplung abgestimmt und harmonisiert werden.

Der Antriebshebel 100 ist so angeordnet, daß die Gegenluftkupplung, das Gegenhorn bzw. die Gegenelektrokupplung bei weit entfernten Kupplungszentrum nicht angetrieben werden kann.

In Figur 9 ist ein Schnitt durch eine erfindungsgemäße Seitenkontakteinrichtung gemäß der dritten Ausführungsform der Erfindung gezeigt.

Deutlich zu erkennen die Fassung 302 sowie einer der vier Seitenkontakte 306.1, der vorliegend als Stift ausgebildet ist. Die Stifte der Seitenkontakte werden in die jeweilige Buchse der gegenüberliegenden Seitenkontakteinrichtung gedrückt, wenn die Vordrückfeder 22 den Prallrahmen in die Anschlagebene treibt. Jeder Seitenkontakt selbst ist um das Schwenklager 316 mittels der Druckfeder 314, die in der Fassung 302 angeordnet ist, verschwenkbar. Im gekuppelten Zustand liegen die Dichtflächen 318 der beiden Fassungen aneinander an und schützen die Seitenkontakte 306.1, 306.2, 306.3 sowie 306.4 vor Witterungseinflüssen.

In Figur 10 ist die Situation zweier aufeinder auflaufender Kupplungen bei Verhakungsbeginn, d.h. in der in Figur 8c dargestellten Kuppelphase gezeigt. Deutlich zu erkennen ist der noch bestehende Abstand zwischen den beiden Seitenkontakteinrichtungen 350.1, 350.2, der verhindert, daß die Stifte der einen Seitenkontakteinrichtung in die Buchsen der gegenüberliegenden Seitenkontakteinrichtung eingreifen. Jede Seitenkontakteinrichtung umfasst insgesamt vier Seitenkontakte, wobei zwei der Seitenkontakte jeder Sietenkontakteinrichtung als Stifte 306.1,306.2 und zwei als Buchse 306.3, 306.4 ausgebildet sind.

Mit der erfindungsgemäßen Anordnung wird somit erstmals eine Elektrokuppeleinrichtung angegeben, die ein sicheres vollautomatisches Verrasten von Elektrosteckverbindungen ermöglicht.

### Bezugszeichenliste

- 1:: Elektrokuppeleinrichtung
- 3:: mechanischer Kupplungskopf
- 10:: Zentriervorrichtung
- 20:: Führungsrahmen
- 22:: Vordrückfeder
- 24:: Lenkeranordnung
- 28:: Prallrahmen
- 30:: Prallfläche
- 32:: erster Abschnitt der Prallfläche
- 34:: zweiter Abschnitt der Prallfläche
- 36:: dritter Abschnitt der Prallfläche
- 40:: Aufnahmeeinrichtung
- 50:: Fangeinrichtung
- 52:: Fangarm
- 54:: Hinterschneidung
- 56:: Vorsprung
- 60:: Kupplungsebene
- 100:: Antriebshebel
- 102:: Schutzplatte
- 104:: Elektrostecker
- 110:: Hebelarm
- 112:: Pfeilrichtung
- 114:: Drehpunkt
- 116:: erste Verzahnung des Antriebshebels
- 118:: Verzahnung der Schutzplatte
- 120:: Bewegungsrichtung der Schutzplatte
- 122:: zweite Verzahnung
- 124:: Verzahnung des Elektrosteckers
- 126:: Bewegungsrichtung
- 128:: Stift
- 130:: Buchse
- 140:: Dichtelemente
- 200.1, 200.2, 200.3: Messerkontaktstifte
- 200.4, 200.5, 200.6: Messerkontaktbuchsen
- 202: Fassung für Messerkontakte
- 204.1, 204.2: Federkontaktelemente
- 206: Öffnung
- 300: Federlager
- 302: Fassung für Seitenkontaktelektrostecker
- 304: Seitenkontaktelektrostecker
- 306.1, 306.2: Seitenkontaktstifte
- 306.3, 306.4: Seitenkontaktbuchsen
- 308: Lagerungbrücke
- 310: Vortriebshebel
- 312: Einsenkung
- 314: Druckfeder
- 316: Schwenklager
- 318: Dichtfläche der Seitenkontakteinrichtung
- 350.1, 350.2: Seitenkontakteinrichtungen
- 1000:: Gegen-Elektrokuppeleinrichtung
- α :: Winkel zwischen den verschiedenen Prallflächen
- β :: Winkel , unter dem die Zentriervorrichtung gegenüber der Wagenachse angeordnet ist.

## Patentansprüche

1. Automatische Zugkupplung mit einem mechanischen Kupplungskopf und einer Elektrokuppeleinrichtung (1), die mit dem mechanischen Kupplungskopf über Verbindungsstellen verbunden ist, wobei die Elektrokuppeleinrichtung (1) umfasst:
1.1 eine Zentriervorrichtung (10) mit Prallfläche (30);
1.2 eine Arretier- und Löseeinrichtung zum Kuppeln und Entkuppeln;
1.3 eine Elektrokupplung, die eine Vielzahl von Steckkontakteinrichtungen (104) sowie eine Schutzplatte (102) umfasst, wobei
1.4 die Zentriervorrichtung (10), baulich unabhängig von einer Zentriervorrichtung einer mechanischen Kupplung, in der Elektrokupplung aufgenommen ist und eine Betätigungseinrichtung mit Mitteln wenigstens zur Betätigung der Schutzplatte (102) umfaßt, die derart an der Zentriervorrichtung (10) angeordnet sind, dass die Schutzplatte (102) aus einer ersten Stellung, in der die Steckkontakteinrichtungen (104) abgedeckt sind, in eine zweite Stellung, in der die Steckkontakteinrichtungen (104) freigegeben sind, verbracht wird, wenn die Arretiervorrichtungen der miteinander kuppelnden Zentriervorrichtungen (10) ineinander einrasten.

2. Automatische Zugkupplung mit einer Elektrokuppeleinrichtung gemäß Anspruch 1, **dadurch gekennzeichnet, dass** die Betätigungseinrichtung des weiteren Mittel zum Verschieben der Vielzahl von Steckkontakteinrichtungen (104) umfaßt.

3. Automatische Zugkupplung mit einer Elektrokuppeleinrichtung nach einem der Ansprüche 1 bis 2, **dadurch gekennzeichnet, dass** die Mittel wenigstens zum Betätigen der Schutzplatte (102) einen Antriebshebel (100) umfassen.

4. Automatische Zugkupplung mit einer Elektrokuppeleinrichtung gemäß einem der Ansprüche 1 bis 3, **dadurch gekennzeichnet, dass** die Mittel zum Betätigen wenigstens der Schutzplatte (102) des weiteren eine Rückholfeder umfassen.

5. Automatische Zugkupplung mit einer Elektrokuppeleinrichtung nach einem der Ansprüche 3 oder 4, **dadurch gekennzeichnet, dass** der Antriebshebel (100) eine erste Verzahnung (116) zum Betätigen der Schutzplatte (102) aufweist.

6. Automatische Zugkupplung mit einer Elektrokuppeleinrichtung nach einem der Ansprüche 3 bis 5, **dadurch gekennzeichnet, daß** der Antriebshebel (100) eine zweite Verzahnung (122) zum Betätigen der Steckkontakteinrichtungen (104) umfaßt.

7. Automatische Zugkupplung mit einer Elektrokuppeleinrichtung nach Anspruch 6, **dadurch gekennzeichnet, dass** erste und zweite Verzahnung (116, 122) am Antriebshebel (100) derart angeordnet sind, dass beim Kuppeln der Elektrokuppeleinrichtung (1) zunächst die Schutzplatte (102) aus einer ersten in eine zweite Position, in der die Steckkontakteinrichtungen (104) freigegeben sind, verbracht wird, anschließend die Steckkontakteinrichtungen (104) aus einer zurückgezogenen in eine kuppelbereite Position verbracht werden und beim Lösen der Elektrokuppeleinrichtung (1) zunächst die Steckkontakteinrichtung (104) aus der Kuppelposition in die zurückgezogene Stellung und anschließend die Schutzplatte (102) aus der zweiten in die erste Position verbracht wird.

8. Automatische Zugkupplung mit einer Elektrokuppeleinrichtung nach einem der Ansprüche 1 bis 6, **dadurch gekennzeichnet, dass** die Elektrokupplung Dichtelemente (140) in Form eines Dichtringes bzw. einer Dichtlippe aufweist.

9. Automatische Zugkupplung mit einer Elektrokuppeleinrichtung nach Anspruch 8, **dadurch gekennzeichnet, dass** die Dichtelemente (140) an der Elektrokupplung im Bereich der Steckkontakteinrichtungen (104) angeordnet sind.

10. Automatische Zugkupplung mit einer Elektrokuppeleinrichtung nach einem der Ansprüche 1 bis 9, **dadurch gekennzeichnet, dass** die eine Hälfte der Steckkontakteinrichtungen Steckerstifte (128) und die andere Hälfte Steckerhülsen (130) sind.

11. Automatische Zugkupplung mit einer Elektrokuppeleinrichtung nach einem der Ansprüche 1 bis 9, **dadurch gekennzeichnet, dass** die Steckkontakteinrichtungen Messerkontakte umfassen.

12. Automatische Zugkupplung mit einem mechanischen Kupplungskopf und mit einer Elektrokuppeleinrichtung (1), die mit dem mechanischen Kupplungskopf über Verbindungsstellen verbunden ist, wobei die Elektrokuppeleinrichtung (1) umfasst:
12.1 eine Zentriervorrichtung (10) mit Prallfläche (30);
12.2 eine Arretier- und Löseeinrichtung zum Kuppeln und Entkuppeln;
12.3 eine Elektrokupplung, die eine Vielzahl von Kontakteinrichtungen umfasst, wobei
12.4 die Zentriervorrichtung (10) eine Betätigungseinrichtung mit Mitteln wenigstens zur Betätigung der Elektrokupplung mit Kontakteinrichtungen umfaßt, die derart ausgestaltet sind, daß die Kontakteinrichtungen der Elektrokupplung in einer ersten Stellung in einer Ausnehmung der Zentriervorrichtung versenkt geschützt angeordnet sind und
12.5 in eine zweite Stellung, in der Kontakteinrichtungen der Elektrokupplung aus der Ausnehmung herausgeführt und freigegeben sind, bringbar ist, wenn die Arretiervorrichtung der miteinander kuppelnden Zentriervorrichtungen (10) ineinander einrastet.

13. Automatische Zugkupplung mit einer Elektrokuppeleinrichtung nach Anspruch 12, **dadurch gekennzeichnet, dass** die Betätigungseinrichtung des weiteren einen Antriebshebel (100) umfaßt.

14. Automatische Zugkupplung mit einer Elektrokuppeleinrichtung nach Anspruch 12 oder 13, **dadurch gekennzeichnet, dass** die Betätigungseinrichtung ein Federlager umfaßt, welches sich an einer Vordrückfeder (22) abstützt, wobei über das Federiager der Antriebshebel (100) in der ersten Stellung der Kontakteinrichtung in einer kuppelbereiten Stellung gehalten wird und in der zweiten Stellung der Kontakteinrichtung die Kontakteinrichtung unter Vorspannkraft gegen die Kontakteinrichtung der Gegenkupplung gedrückt wird.

15. Automatische Zugkupplung mit einer Elektrokuppeleinrichtung nach einem der Ansprüche 12 bis 14, **dadurch gekennzeichnet, dass** die Kontakteinrichtung eine Fassung (302) umfaßt, in der ein oder mehrere Kontakte angeordnet sind.

16. Automatische Zugkupplung mit einer Elektrokuppeleinrichtung nach Anspruch 15, **dadurch gekennzeichnet, dass** die Fassung (302) derart mit einem Antriebshebel (100) verbunden ist, daß die Kontakte beim Verschwenken des Antriebshebels auf den Flächen der Ausnehmungen des Zentrierrahmens entlanggleiten.

17. Automatische Zugkupplung mit einer Elektrokuppeleinrichtung nach einem der Ansprüche 15 bis 16, **dadurch gekennzeichnet, daß** die Fassung (302) Dichtelemente (318) für die Kontakte in Form eines Dichtringes oder einer Dichtlippe aufweist.

18. Automatische Zugkupplung mit einer Elektrokuppeleinrichtung nach einem der Ansprüche 15 bis 17, **dadurch gekennzeichnet, dass** die Kontakte Flachkontakte sind.

19. Automatische Zugkupplung mit einer Elektrokuppeleinrichtung nach einem der Ansprüche 15 bis 17, **dadurch gekennzeichnet, dass** die Kontakte Kontakte mit Steckerstift (306.1, 306.2) und Steckerbuchse (306.3, 306.4) sind.

20. Automatische Zugkupplung mit einer Elektrokuppeleinrichtung nach Anspruch 19, **dadurch gekennzeichnet, dass** die Betätigungsvorrichtung Mittel zum Betätigen der Steckerstifte beim Verbringen der Elektrokupplung in die zweite Stellung umfasst.

21. Automatische Zugkupplung mit einer Elektrokuppeleinrichtung nach einem der Ansprüche 12 bis 20, **dadurch gekennzeichnet, dass** die Fassung Mittel zum Abfedern der Kontakteinrichtung umfassen.

22. Automatische Zugkupplung mit einer Elektrokuppeleinrichtung nach einem der Ansprüche 1 bis 21, **dadurch gekennzeichnet, dass** die Zentriervorrichtung (10) umfasst:
22.1 einen Führungsrahmen (20);
22.2 eine Höhen- und Seitenzentriervorrichtung, die derart ausgestaltet ist, daß die Elektrokupplung zweier aufeinander auflaufender Zugkupplungen selbsttätig zentriert werden, ohne daß die beiden Elektrokupplungen miteinander in Berührung kommen.

23. Automatische Zugkupplung mit einer Elektrokuppeleinrichtung gemäß Anspruch 22, **dadurch gekennzeichnet, dass** die Höhen- und Seitenzentriervorrichtung eine Prallfläche (30) umfasst mit einem ersten Abschnitt (32), einem zweiten Abschnitt (34) sowie einem dritten Abschnitt (36), wobei die Prallflächen (30) des ersten (32) und dritten Abschnittes (36) parallel versetzt zueinander verlaufen und die Prallfläche (30) des zweiten Abschnittes (32) mit der Prallfläche (30) des ersten bzw. dritten Abschnittes einen Winkel von 0 < α < 90° einschließt.

24. Automatische Zugkupplung mit einer Elektrokuppeleinrichtung nach Anspruch 23, **dadurch gekennzeichnet, dass** der Winkel α im Bereich 30 < α < 60° liegt.

25. Automatische Zugkupplung mit einer Elektrokuppeleinrichtung nach Anspruch 24, **dadurch gekennzeichnet, dass** der Winkel ungefähr α = 45° beträgt.

26. Automatische Zugkupplung mit einer Elektrokuppeleinrichtung gemäß einem der Ansprüche 24 bis 25, **dadurch gekennzeichnet, dass** die Prallfläche (30) Teil eines Prallrahmens ist, der vom Führungsrahmen der Zentriervorrichtung (10) geführt wird.

27. Automatische Zugkupplung mit einer Elektrokuppeleinrichtung gemäß einem der Ansprüche 24 bis 26, **dadurch gekennzeichnet, dass** die Zentriervorrichtung (10) eine Lenkeranordnung (24) mit einer Vordrückeinrichtung (22) umfaßt, die die Prallfläche (30) in kuppelbereiter Stellung mit Vorlauf vor der Kupplungsebene (60) der Elektrokupplung hält.

28. Automatische Zugkupplung mit einer Elektrokuppeleinrichtung gemäß Anspruch 27, **dadurch gekennzeichnet, dass** der Vorlauf 10 bis 60 mm beträgt.

29. Automatische Zugkupplung mit einer Elektrokuppeleinrichtung nach einem der Ansprüche 24 bis 28, **dadurch gekennzeichnet, dass** eine Verzögerungseinrichtung vorgesehen ist, mit der hohe Auflaufkräfte abgefangen werden.

30. Automatische Zugkupplung mit einer Elektrokuppeleinrichtung nach einem der Ansprüche 24 bis 29, **dadurch gekennzeichnet, dass** die Arretier und Löseeinrichtung einen Vorsprung sowie mindestens eine Hinterschneidung (54) umfaßt.

31. Automatische Zugkupplung mit einer Elektrokuppeleinrichtung nach Anspruch 30, **dadurch gekennzeichnet, dass** die Arretier- und Löseeinrichtung des weiteren einen Fanghaken (52) umfaßt.

32. Automatische Zugkupplung mit einer Elektrokuppeleinrichtung gemäß einem der Ansprüche 1 bis 31, **dadurch gekennzeichnet, dass** die Zentriervorrichtung (10) unter einem Winkel β gegenüber der Wagenachse angeordnet ist.

33. Automatische Zugkupplung mit einer Elektrokuppeleinrichtung gemäß Anspruch 32, **dadurch gekennzeichnet, dass** der Winkel β, unter dem die Zentriervorrichtung (10) gegenüber der Wagenachse angeordnet ist, im folgenden Bereich liegt:
20° < β < 40°.

34. Verfahren zum Kuppeln einer automatischen Zugkupplung mit einem mechanischen Kupplungskopf und mit einer Elektrokuppeleinrichtung, die mit dem mechanischen Kupplungskopf über Verbindungsstellen verbunden ist, gemäß einem der Ansprüche 1 bis 33, umfassend die folgenden Schritte:
34.1 die Zentriervorrichtungen (10) zweier Elektrokuppeleinrichtungen laufen aufeinander auf, wobei die Prallflächen (30) aufeinander abgleiten, bis die Arretiervorrichtungen der miteinander kuppelnden Zentriervorrichtungen ineinander einrasten;
34.2 beim Einrasten der Arretiervorrichtung wird der Antriebshebel (100) zur Betätigung der Schutzplatte (102) angetrieben, wodurch die Schutzplatte (102) aus einer ersten Position in eine zweite Position verbracht wird, so daß die durch die Schutzplatte (102) in der ersten Position abgedeckten Steckkontakteinrichtungen (104) freigegeben werden;
34.3 nach Freigabe der Steckkontakteinrichtungen (104) werden durch den Antriebshebel (100) diese aus einer zurückgezogenen ersten Position in eine kuppelbereite zweite Position verbracht.

35. Verfahren zum Lösen einer automatischen Zugkupplung mit einem mechanischen Kupplungskopf und mit einer Elektrokuppeleinrichtung, die mit dem mechanischen Kupplungskopf über Verbindungsstellen verbunden ist gemäß einem der Ansprüche 1 bis 33, umfassend folgende Schritte:
35.1 die automatische Zugkupplung wird getrennt, wodurch die miteinander verrasteten Arretiervorrichtungen auseinander gefädelt werden;
35.2 beim Ausfädeln der Arretiervorrichtung wird der Antriebshebel (100) aufgrund der rücktreibenden Kraft der Rückholfeder angetrieben, wodurch die freigegebenen Steckkontakteinrichtungen (104) aus der kuppelbereiten zweiten Position in eine zurückgezogene erste Position verbracht werden;
35.3 nach Zurückziehen der Steckkontakteinrichtungen (104) wird die Schutzplatte (102) angetrieben, wodurch die Schutzplatte (102) aus der zweiten Position in die erste Position verbracht wird, so daß die Schutzplatte (102) in der ersten Position die Steckkontakteinrichtungen (104) abdeckt.

## Claims

1. Automatic railway coupling comprising a mechanical coupler head and an electric coupling device (1) connected to said mechanical coupler head via connecting sites, with said electric coupling device (1) comprising:
1.1 a centring device (10) with an impact surface (30);
1.2 a locking and disconnecting means for coupling and decoupling;
1.3 an electric coupler including a plurality of plug contact means (104) as well as a guard plate (102), wherein
1.4 said centring device (10) is received in said electric coupler, with structural independence from a centring device of a mechanical coupler, and includes an operating device with means for actuating at least said guard plate (102), which means are so disposed on said centring device (10) that said guard plate (102) is moved from a first position, in which said plug contact means (104) are covered, into a second position, in which said plug contact means (104) are exposed, when said locking devices of said mutually coupling centring devices (10) are locked in each other.

2. Automatic railway coupling comprising an electric coupling device according to Claim 1, **characterised in that** said operating device comprises moreover means for shifting said plurality of plug contact means (104).

3. Automatic railway coupling comprising an electric coupling device according to any of the Claims 1 to 2, **characterised in that** said means for operating at least said guard plate (102) comprise a driving lever (100).

4. Automatic railway coupling comprising an electric coupling device according to any of the Claims 1 to 3, **characterised in that** said means for operating at least said guard plate (102) comprise moreover a return spring.

5. Automatic railway coupling comprising an electric coupling device according to any of the Claims 3 or 4, **characterised in that** said driving lever (100) comprises a first toothing (116) for actuating said guard plate (102).

6. Automatic railway coupling comprising an electric coupling device according to any of the Claims 3 to 5, **characterised in that** said driving lever (100) comprises a second toothing (122) for operating said plug contact means (104).

7. Automatic railway coupling comprising an electric coupling device according to Claim 6, **characterised in that** said first and second toothings (116, 122) are so disposed on said driving lever (100) that when said electric coupling device (1) is coupled first said guard plate (102) is moved from a first position into a second position, in which said plug contact means (104) are exposed, that subsequently said plug contact means (104) are moved from a retracted position into a position ready for coupling, and that when said electric coupling device (1) is disconnected first said plug contact means (104) is moved from the coupling position into the retracted position and subsequently said guard plate (102) is moved from said second position into said first position.

8. Automatic railway coupling comprising an electric coupling device according to any of the Claims 1 to 6, **characterised in that** said electric coupling device comprises sealing elements (140) in the form of a sealing ring or a sealing lip, respectively.

9. Automatic railway coupling comprising an electric coupling device according to Claim 8, **characterised in that** said sealing elements (140) are disposed on said electric coupling device in the zone of said plug contact means (104).

10. Automatic railway coupling comprising an electric coupling device according to any of the Claims 1 to 9, **characterised in that** the first half of said plug contact means are male plugs (128) whilst the second half are plug sockets (130).

11. Automatic railway coupling comprising an electric coupling device according to any of the Claims 1 to 9, **characterised in that** said plug contact means comprise blade contacts.

12. Automatic railway coupling comprising a mechanical coupler head and an electric coupling device (1) connected to said mechanical coupler head via connecting sites, with said electric coupling device (1) comprising:
12.1 a centring device (10) with an impact surface (30);
12.2 a locking and disconnecting means for coupling and decoupling;
12.3 an electric coupler including a plurality of contact means, wherein
12.4 said centring device (10) includes an operating device with means for actuating at least said electric coupler with contact means, which means are so configured that said contact means of said electric coupler are arranged, in a first position, in a recessed position in a recess of said centring device for being protected, and
12.5 can be moved into a second position, in which said contact means of said electric coupler are passed out of said recess and are exposed, when said locking device and said mutually coupling centring devices (10) are locked in each other.

13. Automatic railway coupling comprising an electric coupling device according to Claim 12, **characterised in that** said operating device moreover comprises a driving lever (100).

14. Automatic railway coupling comprising an electric coupling device according to Claim 12 or 13, **characterised in that** said operating device comprises a spring hanger supported against a pre-biasing spring (22), with said driving lever (100) being held via said spring hanger in a position ready for coupling in said first position of said contact means and with said contact means being urged by a pre-biasing force against the contact means of the mating coupler in the second position of said contact means.

15. Automatic railway coupling comprising an electric coupling device according to any of the Claims 12 to 14, **characterised in that** said contact means comprises a mount (302) in which one or several contacts are disposed.

16. Automatic railway coupling comprising an electric coupling device according to Claim 15, **characterised in that** said mount (302) is connected to a driving lever (100) in such a way that said contacts slide along the surfaces of the recesses in said centring frame when said driving lever is pivoted.

17. Automatic railway coupling comprising an electric coupling device according to any of the Claims 15 to 16, **characterised in that** said mount (302) comprises sealing elements (318) for the contacts in the form of a sealing ring or a sealing lip.

18. Automatic railway coupling comprising an electric coupling device according to any of the Claims 15 to 17, **characterised in that** said contacts are flat contacts.

19. Automatic railway coupling comprising an electric coupling device according to any of the Claims 15 to 17, **characterised in that** said contacts are contacts with a male plug (306.1, 306.2) and a plug socket (306.3, 306.4).

20. Automatic railway coupling comprising an electric coupling device according to Claim 19, **characterised in that** said operating device comprises means for actuating said male plugs when said electric coupler is moved into the second position.

21. Automatic railway coupling comprising an electric coupling device according to any of the Claims 12 to 20, **characterised in that** said mount comprises means for resiliently supporting said contact means.

22. Automatic railway coupling comprising an electric coupling device according to any of the Claims 1 to 21, **characterised in that** said centring device (10) comprises:
22.1 a guiding frame (20);
22.2 a device for vertical and lateral centring, which is so configured that said electric couplers of two railway couplings overrunning on each other are automatically centred without the two electric couplers coming into contact with each other.

23. Automatic railway coupling comprising an electric coupling device according to Claim 22, **characterised in that** said device for vertical and lateral centring comprises an impact surface (30) with a first section (32), a second section (34) as well as a third section (36), with said impact surfaces (30) of said first (32) and third sections (36) extending in parallel with and at an offset from each other and the impact surface (30) of said second section (32) forming an angle of 0 < α < 90° relative to the impact surface (30) of said first or third section, respectively.

24. Automatic railway coupling comprising an electric coupling device according to Claim 23, **characterised in that** said angle α is in the range of 30 < α < 60°.

25. Automatic railway coupling comprising an electric coupling device according to Claim 24, **characterised in that** the angle amounts to α = 45° approximately.

26. Automatic railway coupling comprising an electric coupling device according to any of the Claims 24 to 25, **characterised in that** said impact surface (30) is part of an impact frame that is guided by said guiding frame of said centring device (10).

27. Automatic railway coupling comprising an electric coupling device according to any of the Claims 24 to 26, **characterised in that** said centring device (10) comprises a guide system (24) including a pre-biasing means (22) that holds said impact surface (30) in a position ready for coupling with an advance ahead of the coupling plane (60) of said electric coupler.

28. Automatic railway coupling comprising an electric coupling device according to Claim 27, **characterised in that** said advance has a length of 10 to 60 mm.

29. Automatic railway coupling comprising an electric coupling device according to any of the Claims 24 to 28, **characterised in that** a delaying means is provided that serves to absorb strong overrunning forces.

30. Automatic railway coupling comprising an electric coupling device according to any of the Claims 24 to 29, **characterised in that** said locking and disconnecting means comprises a projection as well as at least one undercut (54).

31. Automatic railway coupling comprising an electric coupling device according to Claim 30, **characterised in that** said locking and disconnecting means comprises moreover a catch hook (52).

32. Automatic railway coupling comprising an electric coupling device according to any of the Claims 1 to 31, **characterised in that** said centring device (10) is arranged at an angle β relative to the wagon axis.

33. Automatic railway coupling comprising an electric coupling device according to Claim 32, **characterised in that** said angle β, at which said centring device (10) is arranged relative to the wagon axis, is within the following range: 20° < β < 40°.

34. Method of coupling an automatic railway coupling comprising a mechanical coupler head and an electric coupling device that is connected to said mechanical coupler head via connecting sites, according to any of the Claims 1 to 33, comprising the following steps of operation:
34.1 said centring devices (10) of two electric coupling devices overrun on each other, with the impact surfaces (30) sliding on each other until the locking devices of said mutually coupling centring devices are locked in each other;
34.2 when said locking device is locked the driving lever (100) is driven for actuating said guard plate (102) so as to carry said guard plate (102) from a first position into a second position in such a way that said plug contact means (104), which are covered by said guard plate (102) in the first position, will be exposed;
34.3 upon disconnection of said plug contact means (104), said driving lever (100) moves them from a retracted first position into a second position ready for coupling.

35. Method of disconnecting an automatic railway coupling comprising a mechanical coupler head and an electric coupling device that is connected to said mechanical coupler head via connecting sites, according to any of the Claims 1 to 33, comprising the following steps of operation:
35.1 the automatic railway coupling is disconnected, which pulls the mutually locked locking means apart;
35.2 when said locking device is pulled apart the driving lever (100) is driven by the restoring force of said return spring, which carries said exposed plug contact means (104) from the second position ready for coupling into a retracted first position;
35.3 upon retraction of said plug contact means (104), said guard plate (102) is driven, which carries said guard plate (102) from said second position into said first position so that said guard plate (102) covers said plug contact means (104) in the first position.

## Revendications

1. Attelage automatique des véhicules ferroviaires comprenant une tête d'attelage mécanique et un dispositif électrique d'attelage (1) relié à ladite tête d'attelage mécanique via des points de connexion, ce dispositif électrique d'attelage (1) comprenant:
1.1 un dispositif de centrage (10) avec une surface de rebondissement (30);
1.2 un moyen d'arrêt et de déconnexion pour l'accouplement et le désaccouplement;
1.3 un coupleur électrique à une pluralité de moyens de contact à fiche (104) ainsi qu'une plaque de garde (102), dans lequel
1.4 ledit dispositif de centrage (10) est reçu dans ledit coupleur électrique, à indépendance en construction d'un dispositif de centrage d'un coupleur mécanique, et comprend un dispositif d'actionnement aux moyens à commander au moins ladite plaque de garde (102), ces moyens étant disposés d'une telle manière sur ledit dispositif de centrage (10), que ladite plaque de garde (102) soit porté d'une première position, où lesdits moyens de contact à fiche (104) sont recouvert, en une deuxième position, où lesdits moyens de contact à fiche (104) sont exposées, quand lesdits dispositifs d'arrêt desdits dispositifs de centrage à attelage mutuel (10) sont arrêté l'un dans l'autre.

2. Attelage automatique des véhicules ferroviaires comprenant un dispositif électrique d'attelage selon la revendication 1, **caractérisé en ce que** ledit dispositif d'actionnement comprend au plus des moyens à déplacer ladite pluralité de moyens de contact à fiche (104).

3. Attelage automatique des véhicules ferroviaires comprenant un dispositif électrique d'attelage selon une quelconque des revendications 1 à 2, **caractérisé en ce que** ledit moyen à commander au moins ladite plaque de garde (102) comprend un levier de commande (100).

4. Attelage automatique des véhicules ferroviaires comprenant un dispositif électrique d'attelage selon une quelconque des revendications 1 à 3, **caractérisé en ce que** ledit moyen à commander au moins ladite plaque de garde (102) comprend au plus un ressort de rappel.

5. Attelage automatique des véhicules ferroviaires comprenant un dispositif électrique d'attelage selon une quelconque des revendications 3 ou 4, **caractérisé en ce que** ledit levier de commande (100) comprend une première denture (116) pour la commande de ladite plaque de garde (102).

6. Attelage automatique des véhicules ferroviaires comprenant un dispositif électrique d'attelage selon une quelconque des revendications 3 à 5, **caractérisé en ce que** ledit levier de commande (100) comprend une deuxième denture (122) pour la commande desdits moyens de contact à fiche (104).

7. Attelage automatique des véhicules ferroviaires comprenant un dispositif électrique d'attelage selon la revendication 6, **caractérisé en ce que** lesdites première et deuxième dentures (116, 122) sont disposées d'une telle manière sur ledit levier de commande (100), que, quand ledit dispositif électrique d'attelage (1) est attelé, d'abord ladite plaque de garde (102) soit portée d'une première position en une deuxième position, dans laquelle lesdits moyens de contact à fiche (104) sont exposés, qu'ensuite lesdits moyens de contact à fiche (104) soient porté d'une position escamotée en une position prête à l'attelage, et, quand ledit dispositif électrique d'attelage (1) est déconnecté, d'abord lesdits moyens de contact à fiche (104) soient portés de la position d'attelage en la position escamotée et ensuite ladite plaque de garde (102) soit portée de ladite deuxième position en ladite première position.

8. Attelage automatique des véhicules ferroviaires comprenant un dispositif électrique d'attelage selon une quelconque des revendications 1 à 6,
**caractérisé en ce que** ledit dispositif électrique d'attelage comprend éléments d'étanchéité (140) sous forme d'une bague d'étanchéité ou respectivement d'une lèvre d'étanchéité.

9. Attelage automatique des véhicules ferroviaires comprenant un dispositif électrique d'attelage selon la revendication 8, **caractérisé en ce que** lesdits éléments d'étanchéité (140) sont disposés sur ledit dispositif électrique d'attelage dans la zone desdits moyens de contact à fiche (104).

10. Attelage automatique des véhicules ferroviaires comprenant un dispositif électrique d'attelage selon une quelconque des revendications 1 à 9, **caractérisé en ce qu'**une moitié desdits moyens de contact à fiche sont des contacts mâles (128) pendant que l'autre moitié sont des contacts femelles (130).

11. Attelage automatique des véhicules ferroviaires comprenant un dispositif électrique d'attelage selon une quelconque des revendications 1 à 9, **caractérisé en ce que** lesdits moyens de contact à fiche comprennent des contacts à couteau.

12. Attelage automatique des véhicules ferroviaires comprenant une tête d'attelage mécanique et un dispositif électrique d'attelage (1) relié à ladite tête d'attelage mécanique via des points de connexion, ce dispositif électrique d'attelage (1) comprenant:
12.1 un dispositif de centrage (10) avec une surface de rebondissement (30);
12.2 un moyen d'arrêt et de déconnexion pour l'accouplement et le désaccouplement;
12.3 un coupleur électrique enfermant une pluralité des moyens de contact, dans lequel
12.4 ledit dispositif de centrage (10) est muni d'un dispositif d'actionnement avec des moyens à commander au moins ledit coupleur électrique avec ces moyens de contact, ces moyens étant configurés d'une telle façon, que lesdits moyens de contact dudit coupleur électrique soient disposés, en une position escamotée, dans un évidement dudit dispositif de centrage de manière à les protéger, et
12.5 sont aptes à être porté en une deuxième position, où lesdits moyens de contact dudit coupleur électrique soient porté en dehors dudit évidement est soient exposés, quand ledit dispositif d'arrêt et lesdits dispositifs de centrage (10) enclenchés l'un dans l'autre sont arrêté l'un dans l'autre.

13. Attelage automatique des véhicules ferroviaires comprenant un dispositif électrique d'attelage selon la revendication 12, **caractérisé en ce que** ledit dispositif d'actionnement comprend au plus un levier de commande (100).

14. Attelage automatique des véhicules ferroviaires comprenant un dispositif électrique d'attelage selon la revendication 12 ou 13, **caractérisé en ce que** ledit dispositif d'actionnement comprend un palier élastique appuyé contre un ressort de précontrainte (22), ledit levier de commande (100) étant tenu, via ledit palier élastique, en une position prête à l'attelage dans ladite première position desdits moyens de contact, et lesdits moyens de contact étant pressés par un effort de précontrainte contre lesdits moyens de contact du contre coupleur dans la deuxième position desdits moyens de contact.

15. Attelage automatique des véhicules ferroviaires comprenant un dispositif électrique d'attelage selon une quelconque des revendications 12 à 14, **caractérisé en ce que** lesdits moyens de contact comprennent un support (302), à l'intérieur duquel un ou plusieurs contacts sont disposés.

16. Attelage automatique des véhicules ferroviaires comprenant un dispositif électrique d'attelage selon la revendication 15, **caractérisé en ce que** ledit support (302) est relié à un levier de commande (100) d'une telle manière, que lesdits contacts glissent le long des surfaces des évidements dans ledit cadre de centrage, quand ledit levier de commande est pivoté.

17. Attelage automatique des véhicules ferroviaires comprenant un dispositif électrique d'attelage selon une quelconque des revendications 15 à 16, **caractérisé en ce que** ledit support (302) comprend des éléments d'étanchéité (318) pour les contacts sous forme d'une bague d'étanchéité ou d'une lèvre d'étanchéité.

18. Attelage automatique des véhicules ferroviaires comprenant un dispositif électrique d'attelage selon une quelconque des revendications 15 à 17, **caractérisé en ce que** lesdits contacts sont des contacts plats.

19. Attelage automatique des véhicules ferroviaires comprenant un dispositif électrique d'attelage selon une quelconque des revendications 15 à 17, **caractérisé en ce que** lesdits contacts sont des contacts à un connecteur mâle (306.1, 306.2) et un connecteur femelle (306.3, 306.4).

20. Attelage automatique des véhicules ferroviaires comprenant un dispositif électrique d'attelage selon la revendication 19, **caractérisé en ce que** ledit dispositif d'actionnement comprend un moyen à commander lesdits contacts mâles, quand ledit coupleur électrique est porté en la deuxième position.

21. Attelage automatique des véhicules ferroviaires comprenant un dispositif électrique d'attelage selon une quelconque des revendications 12 à 20, **caractérisé en ce que** ledit support comprend un moyen à appuyer, d'une façon élastique, lesdits moyens de contact.

22. Attelage automatique des véhicules ferroviaires comprenant un dispositif électrique d'attelage selon une quelconque des revendications 1 à 21, **caractérisé en ce que** ledit dispositif de centrage (10) comprend:
22.1 un cadre de guidage (20);
22.2 un dispositif de centrage vertical et latéral, qui est configuré d'une telle manière, que lesdits coupleurs électriques de deux systèmes d'attelage des véhicules ferroviaires, qui glissent librement l'une sur l'autre, sont centrés de manière automatique, sans l'établissement d'un contact entre les deux coupleurs électriques l'un avec l'autre.

23. Attelage automatique des véhicules ferroviaires comprenant un dispositif électrique d'attelage selon la revendication 22, **caractérisé en ce que** ledit dispositif de centrage vertical et latéral comprend une surface de rebondissement (30) à une première partie (32), à une deuxième partie (34) ainsi qu'à une troisième partie (36), auxdites surfaces de rebondissement (30) de ladite première partie (32) et ladite troisième partie (36) s'étendant en parallèle à un déport l'un de l'autre, et la surface de rebondissement (30) de ladite deuxième partie (32) formant un angle de 0 < α < 90° par rapport à la surface de rebondissement (30) de ladite première ou respectivement troisième partie.

24. Attelage automatique des véhicules ferroviaires comprenant un dispositif électrique d'attelage selon la revendication 23, **caractérisé en ce que** ledit angle α se trouve dans la gamme de 30 < α < 60°.

25. Attelage automatique des véhicules ferroviaires comprenant un dispositif électrique d'attelage selon la revendication 24, **caractérisé en ce que** ledit angle correspond environ à α = 45°.

26. Attelage automatique des véhicules ferroviaires comprenant un dispositif électrique d'attelage selon une quelconque des revendications 24 à 25, **caractérisé en ce que** ladite surface de rebondissement (30) constitue une partie d'un cadre de rebondissement, qui est guidé par ledit cadre de guidage dudit dispositif de centrage (10).

27. Attelage automatique des véhicules ferroviaires comprenant un dispositif électrique d'attelage selon une quelconque des revendications 24 à 26, **caractérisé en ce que** ledit dispositif de centrage (10) comprend un système de guidage (24), muni d'un moyen de précontrainte (22), qui maintient ladite surface de rebondissement (30) en une position prête à l'attelage à une avance en amont du plan d'attelage (60) dudit coupleur électrique.

28. Attelage automatique des véhicules ferroviaires comprenant un dispositif électrique d'attelage selon la revendication 27, **caractérisé en ce que** ladite avance a une longueur de 10 à 60 mm.

29. Attelage automatique des véhicules ferroviaires comprenant un dispositif électrique d'attelage selon une quelconque des revendications 24 à 28, **caractérisé en ce qu'**un moyen de retard est disposé, qui sert à absorber des forts efforts de glissement libre.

30. Attelage automatique des véhicules ferroviaires comprenant un dispositif électrique d'attelage selon une quelconque des revendications 24 à 29, **caractérisé en ce que** ledit moyen d'arrêt et de déconnexion comprend une saillie ainsi qu'au moins un contre dépouille (54).

31. Attelage automatique des véhicules ferroviaires comprenant un dispositif électrique d'attelage selon la revendication 30, **caractérisé en ce que** ledit moyen d'arrêt et de déconnexion comprend au plus un crochet d'attache (52).

32. Attelage automatique des véhicules ferroviaires comprenant un dispositif électrique d'attelage selon une quelconque des revendications 1 à 31, **caractérisé en ce que** ledit dispositif de centrage (10) est disposé à un angle β par rapport à l'axe du wagon.

33. Attelage automatique des véhicules ferroviaires comprenant un dispositif électrique d'attelage selon la revendication 32, **caractérisé en ce que** ledit angle β, auquel est disposé ledit dispositif de centrage (10) par rapport à l'axe du wagon, se trouve dans la gamme suivante : 20° < β < 40°.

34. Procédé d'attelage automatique des véhicules ferroviaires comprenant une tête d'attelage mécanique et un dispositif électrique d'attelage, qui est relié à ladite tête d'attelage mécanique via des points de connexion, selon une quelconque des revendications 1 à 33, comprenant les opérations suivantes :
34.1 lesdits dispositifs de centrage (10) de deux dispositifs électriques d'attelage glissent librement l'un sur l'autre, aux surfaces de rebondissement (30) glissant l'une sur l'autre, jusqu'à ce que les dispositifs d'arrêt des dispositifs de centrage à attelage mutuel sont arrêté l'un dans l'autre;
34.2 quand ledit dispositif d'arrêt est arrêté, le levier de commande (100) est entraîné afin de commander ladite plaque de garde (102) d'une telle manière, que ladite plaque de garde (102) soit portée d'une première position en une deuxième position d'une telle façon, que lesdits moyens de contact à fiche (104), qui sont recouverts par ladite plaque de garde (102) en la première position, soient exposés ;
34.3 suivant la déconnexion desdits moyens de contact à fiche (104), ledit levier de commande (100) les porte d'une première position escamotée en une deuxième position prête à l'attelage.

35. Procédé de déconnexion d'un attelage automatique des véhicules ferroviaires comprenant une tête d'attelage mécanique et un dispositif électrique d'attelage, qui est relié à ladite tête d'attelage mécanique via des points de connexion, selon une quelconque des revendications 1 à 33, comprenant les opérations suivantes :
35.1 l'attelage automatique des véhicules ferroviaires est déconnecté, qui sort les moyens d'arrêt à attelage mutuel l'un de l'autre,
35.2 quand ledit dispositif d'arrêt est sorti, le levier de commande (100) est entraîné par l'effort de rappel dudit ressort de rappel, qui porte lesdits moyens de contact à fiche (104) exposés de la deuxième position prête à l'attelage en une première position escamotée ;
35.3 suivant l'escamotage desdits moyens de contact à fiche (104), ladite plaque de garde (102) est entraînée, qui porte ladite plaque de garde (102) de ladite deuxième position en ladite première position d'une telle manière, que ladite plaque de garde (102) recouvre lesdits moyens de contact à fiche (104) en la première position.
